# EUROPÄISCHE PATENTSCHRIFT

(11) **EP 3 412 416 B1**
(45) Veröffentlichungstag und Bekanntmachung des Hinweises auf die Patenterteilung: **25.10.2023**
(21) Anmeldenummer: 18176317.8
(22) Anmeldetag: 06.06.2018
(51) Int. Cl.: B26D 1/04, B26D 7/00, B26D 5/02, B26D 5/08, B65B 69/00, B26D 1/00, B26D 1/18, B26D 3/08

(54) **SCHNEIDKOPF MIT WENIGSTENS EINER KLINGENEINHEIT, SCHNEIDMASCHINE MIT EINEM SCHNEIDKOPF**
CUTTING HEAD WITH AT LEAST ONE BLADE UNIT, CUTTING MACHINE WITH A CUTTING HEAD
TÊTE DE COUPE DOTÉE D'AU MOINS UNE UNITÉ DE LAME, MACHINE DE COUPE DOTÉE D'UNE TÊTE DE COUPE

(30) Priorität: 07.06.2017 DE 102017112563
(43) Veröffentlichungstag der Anmeldung: 12.12.2018
(73) Patentinhaber: ALS Automatic Logistic Solutions GmbH, 82031 Grünwald (DE)
(72) Erfinder: Hörl, Bernhard, 74391 Erligheim (DE)
(74) Vertreter: Kaufmann, Ursula Josefine

(56) Entgegenhaltungen:
- EP-A2- 2 573 001
- DE-A1- 19 724 040
- DE-U1- 20 212 218
- US-A- 1 307 151
- US-A1- 2016 008 991
- US-B2- 7 720 567

## Beschreibung

### Stand der Technik

Die Erfindung betrifft einen Schneidkopf mit wenigstens einer Klingeneinheit und eine Schneidmaschine mit einem Schneidkopf.

Umverpackungen, insbesondere aus Karton, dienen zum Versenden von Waren verschiedenster Art. Im kommerziellen Bereich fallen hohe Stückzahlen an. Diese werden teilweise zeitaufwändig von Hand geöffnet oder mit automatisierten Schneidmaschinen geöffnet.

Aus der gattungsbildenden EP 2573001 A2 ist eine Schneidmaschine bekannt, die Umverpackungen automatisiert und schonend aufschneiden kann. Dabei weist ein Schneidkopf eine Klingeneinheit auf, die an einer wenigstens teilweise beweglichen Halterung befestigt ist.

Besondere Herausforderungen stellen sich beim Öffnen von Umverpackungen bei der Lebensmittelherstellung. So sind derartige Umverpackungen häufig verformt, etwa wenn Fette flüssig oder im weichen Zustand in mit Schutzfolien ausgekleideten Umverpackungen gefüllt werden, in der Umverpackung erstarren und die Umverpackung dabei verformen. Beim Öffnen der Umverpackung ist der Inhalt starr. Beim Öffnen darf die Schutzfolie jedoch nicht beschädigt werden, da der Inhalt sonst verworfen werden muss.

### Offenbarung der Erfindung

Eine Aufgabe der Erfindung ist es, einen Schneidkopf zu schaffen, der ein für den Inhalt von Umverpackungen besonders schonendes Öffnen von Umverpackungen erlaubt.

Eine weitere Aufgabe besteht darin, eine Schneidmaschine mit einem derartigen Schneidkopf zu schaffen.

Die Aufgaben werden durch die Merkmale des unabhängigen Anspruchs gelöst.

Günstige Ausgestaltungen und Vorteile der Erfindung ergeben sich aus den weiteren Ansprüchen, der Beschreibung und der Zeichnung.

Es wird nach einem ersten Aspekt der Erfindung ein Schneidkopf vorgeschlagen mit einer X-Achse, einer Y-Achse und einer Z-Achse, die jeweils senkrecht zueinander stehen, mit einer Kontaktseite, die im bestimmungsgemäßen Gebrauch einem Schneidgut zugewandt ist, und mit einer an einer wenigstens teilweise beweglichen Halterung befestigten Klingeneinheit.. Die Klingeneinheit ist zum Schneiden des Schneidguts entlang einer Schnittbahn in einer bestimmungsgemäßen Schneidrichtung vorgesehen. Weiterhin weist die Klingeneinheit eine in Richtung der Y-Achse vorlaufende Schneide und eine der vorlaufenden Schneide in Richtung der Y-Achse nachlaufende Schneide auf. Die Schneiden sind einer oder mehreren Klingen zugeordnet. Dabei weisen in montiertem Zustand die vorlaufende Schneide und die nachlaufende Schneide jeweils eine unterschiedliche Position und/oder Erstreckung in Richtung der X-Achse auf. Die Klingeneinheit ist mittels eines Federelements entlang der X-Achse hin und her beweglich.

Es ist ein Kontaktelement zum Anlegen an das Schneidgut vorgesehen, und die Schneiden der Klingeneinheit stehen gegenüber dem Kontaktelement zumindest im Schneidbetrieb in Richtung der X-Achse über.

Dadurch, dass die Klingeneinheit mit wenigstens zwei Schneiden mittels eines Federelements entlang der X-Achse hin und her beweglich ist, kann am Schneidgut stets ein konstanter Anpressdruck des Schneidkopfes erreicht werden. Beim Ansetzen des Schneidkopfs an das Schneidgut kann die Klingeneinheit einfedern. Vorteilhaft kann eine konstante Schnitttiefe der einen Klinge oder mehreren Klingen der Klingeneinheit erreicht werden. Ferner kann gewährleistet werden, dass der Schneidkopf zuverlässig am Schneidgut anliegt. Dies ist günstig, wenn der Schneidkopf dazu vorgesehen ist, zum Schneiden an einem Roboterarm befestigt zu werden, da hierdurch eine Entkopplung der Roboterarmkraft vom Anpressdruck des Schneidkopfs am Schneidgut möglich ist.

Das Kontaktelement bildet dabei die Basis, auf welche die Schnitttiefe der wenigstens einen Klinge der Klingeneinheit bezogen ist. Über den Überstand der insbesondere der vorlaufenden Schneide oder der Klinge mit der vorlaufenden Schneide über das Kontaktelement nach außen weg von dem Kontaktelement kann beispielsweise die Schnitttiefe bestimmt werden, mit der diese Klinge oder Schneide von außen in das Schneidgut einschneidet. Das Kontaktelement kann günstigerweise als Gleitfuß ausgebildet sein, der dazu vorgesehen ist, beim Schneiden auf dem Schneidgut zu gleiten.

Das Kontaktelement insbesondere in Form eines Gleitfußes ist bestimmungsgemäß zum flächigen Aufsetzen auf dem Schneidgut vorgesehen. Insbesondere kann in Richtung der Z-Achse der Gleitfuß um ein Mehrfaches breiter ausgebildet sein als die wenigstens eine Klinge in Richtung der Z-Achse. Durch die großflächige Ausgestaltung des Gleitfußes wird das Schneidgut beim Aufschneiden entlastet und eine punktuelle Einleitung von Belastung, die einen an einer Umverpackung von innen anliegenden Inhalt beschädigen könnte, vermieden. Nach einer günstigen Ausgestaltung kann in Richtung der Y-Achse der Gleitfuß länger sein als eine Außenseite der Halterung in Richtung der Y-Achse. Damit kann eine Flächenbelastung des Schneidguts durch den Schneidkopf reduziert werden, was den Inhalt einer Umverpackung schont, sowie die Führung des Schneidkopfs beim Schneiden verbessert werden.

Die Schneiden können separaten Klingen, einer vorlaufenden Klinge und einer nachlaufenden Klinge, zugehörig sein. Alternativ können die Schneiden in einer einzigen Klinge vereinigt sein, das einen vorlaufenden Abschnitt mit der vorlaufenden Schneide und einen nachlaufenden Abschnitt mit der nachlaufenden Schneide aufweist. Die Klinge kann einstückig hergestellt sein oder aus mehreren Teilen zu einer Klinge zusammengesetzt sein. Die Klinge kann direkt am Schneidkopf befestigt oder über eine Zwischenhalterung am Schneidkopf angeordnet sein. Insbesondere ist die Klingeneinheit mit einer oder mehreren Klingen an einem beweglichen Teil des Schneidkopfs, vorzugsweise an einem Schlitten, angebracht.

Durch die unterschiedliche Positionierung und/oder Erstreckung in der X-Achse weisen die Schneiden unterschiedliche Schnitttiefen bezogen auf das Schneidgut auf. Vorteilhaft ist die vorlaufende Schneide dazu vorgesehen, das Schneidgut von außen anzuritzen oder aufzuritzen, während die nachlaufende Schneide dazu vorgesehen sein kann, das Schneidgut entlang der Schnittbahn vollständig aufzuschneiden. Die vorlaufende Schneide schneidet daher zweckmäßigerweise weniger tief in das Schneidgut ein als die nachlaufende Schneide. Mit besonderem Vorteil kann die nachlaufende Schneide sich in der Tiefe bis unterhalb des Schneidguts, etwa dem Material einer Umverpackung aus Karton, erstrecken, so dass die nachlaufende Schneide die Umverpackung von innen nach außen schneiden kann, während die vorlaufende Schneide die Umverpackung nur von außen anritzt oder einschneidet. Dies hat unter anderem den schönen Vorteil, dass eine Umverpackung von allen Seiten, quasi frei im Raum, aufgeschnitten werden kann. Das Schneidgut muss dazu nicht auf einem Untergrund gelagert und dagegen gedrückt werden. Die Umverpackung kann schonend für deren Inhalt automatisiert aufgeschnitten werden.

Das Federelement kann insbesondere eine Druckfeder sein, die an einem entlang der X-Achse an einer Führung auf und ab beweglichen Schlitten, an dem die Klingeneinheit mit der einen Klinge oder mit mehreren Klingen befestigt ist, angreift.

Das Federelement kann zwischen dem Schlitten und einem um die Z-Achse schwenkbaren Widerlager eingespannt sein, wobei insbesondere das Widerlager in Richtung der X-Achse festgelegt sein kann. Der Abstand zwischen Widerlager und Schlitten kann verstellbar sein, womit der Anpressdruck des Schneidkopfs am Schneidgut eingestellt werden kann. Alternativ kann statt des Widerlagers auch ein Aktor oder dergleichen vorgesehen sein.

In einer optionalen Ausgestaltung kann der Schneidkopf an wenigstens zwei seiner Seiten oder mehreren seiner Seiten wenigstens eine Klinge einer jeweiligen Klingeneinheit aufweisen. Gegebenenfalls kann an jeder der Seiten eine Kontaktfläche oder ein Kontaktelement vorgesehen sein. Je nachdem, welche Klinge im Einsatz ist, bildet die entsprechende Seite des Schneidkopfs eine Kontaktseite zum Schneidgut. Die Klingen können identisch sein, oder es können unterschiedliche Klingen vorgesehen sein. Beispielsweise kann ein Verbund von einzelnen Schneidköpfen zu einem Schneidkopf-Bauteil zusammengesetzt sein, so dass ein Einfedern und Schwenken der jeweiligen entsprechenden Klinge an der jeweiligen Kontaktseite zum Schneidgut beim Schneidvorgang möglich ist.

Nach einer günstigen Ausgestaltung kann die Halterung, an der die Klingeneinheit befestigt ist, beim Schneiden um die Z-Achse schwenkbar sein. Dies ermöglicht eine Verbesserung der Anpassung der Bewegung der am Schneidkopf angebrachten einen oder mehreren Klingen der Klingeneinheit an den Verlauf der Schnittbahn am Schneidgut. Dadurch, dass die Klingeneinheit um die Z-Achse schwenkbar ist, kann der Schneidkopf in gerader Linie geführt werden, während die eine oder mehreren Klinge der Klingeneinheit um die Z-Achse schwenken und daher auch einem in Schneidrichtung gewölbtem Schneidgut, etwa einer verformten Umverpackung, folgen kann. Beim Schneiden ist die Längsrichtung Y-Achse des Schneidkopfs zweckmäßigerweise in Schneidrichtung orientiert.

Vorteilhaft ermöglicht eine Kombination der federbelasteten Beweglichkeit der Klingeneinheit in Richtung der X-Achse und die Schwenkbarkeit um die Z-Achse die Gewährleistung eines konstanten Anpressdrucks des Schneidkopfs am Schneidgut bei geradliniger Führung des Schneidkopfs entlang des Schneidguts sowie den Ausgleich von Toleranzen, die durch eine Krümmung des Schneidguts verursacht wird, so dass die eine Klinge oder mehreren Klingen der Klingeneinheit der gewölbten Kontur des Schneidguts folgen kann. Die Kombination ergibt ein besonders günstiges Schneidverhalten des Schneidkopfs.

Nach einer günstigen Ausgestaltung kann die Halterung eine Schlittenführung sowie einen in Richtung der X-Achse beweglichen Schlitten aufweisen, an dem die Klingeneinheit befestigt ist. Vorteilhaft kann der Schlitten auf einer Seite der Schlittenführung angeordnet sein. Ein um die Z-Achse drehbares oder schwenkbares Halteelement kann auf der gegenüberliegenden Seite der Schlittenführung angeordnet sein. Das Halteelement kann beispielsweise zum Ankoppeln des Schneidkopfs an einen Roboterarm vorgesehen sein. Das Halteelement bildet vorzugsweise einen fixen Bezugspunkt, gegenüber dem die Klingeneinheit beim Schneiden bewegbar und/oder schwenkbar ist.

Nach einer günstigen Ausgestaltung kann an der Halterung eine Rückstellvorrichtung vorgesehen sein, welche die Halterung nach dem Schwenken um die Z-Achse in eine Mittelposition stellt. Vorteilhaft kann die Rückstellvorrichtung einen oder mehrere Stoßdämpfer umfassen. Beispielsweise kann die Rückstellvorrichtung an der dem Schlitten gegenüberliegenden Seite der Schlittenführung angebracht sein und auf das gegenüber dem Schlitten drehbare Halteelement, an dem die Klingeneinheit befestigt ist, einwirken.

Nach einer günstigen Ausgestaltung können die vorlaufende und nachlaufende Schneide so positioniert sein, dass ein Schneidgut von der vorlaufenden Schneide von einer Seite und von der nachlaufenden Schneide zumindest von der gegenüberliegenden Seite geschnitten werden kann. Hierdurch kann das Schneidgut frei im Raum aufgeschnitten werden. Eine Umverpackung in Form einer Kiste aus Karton kann nach Belieben an einer oder mehreren der sechs Flächen aufgeschnitten werden.

Nach einer günstigen Ausgestaltung kann der nachlaufenden Schneide ein vorlaufender Finger zugeordnet sein, der bestimmungsgemäß dazu vorgesehen sein kann, unter das Schneidgut zu greifen. Insbesondere kann der vorlaufende Finger unterhalb der nachlaufenden Schneide angeordnet sein. Vorteilhaft kann der Finger seitlich in eine Umverpackung einstechen und so zwischen das Schneidgut, etwa eine Kartonlage, und den Inhalt, gelangen. Beim Bewegen des Schneidkopfs entlang der Schnittbahn kann der Finger das Schneidgut sanft von dem Inhalt der Umverpackung trennen. Damit kann verhindert werden, dass eine der Schneiden versehentlich in den Inhalt oder eine diesen umgebende Schutzverpackung einschneidet.

Der Finger weist zweckmäßigerweise eine stumpfe Spitze auf und kann vorteilhafterweise in seiner Breite in Richtung Z-Achse der Breite der wenigstens einen Klinge in Richtung der Z-Achse entsprechen. Vorzugsweise ist der Finger als gerader Stab ausgebildet. Optional kann die Oberseite des Fingers, die beim Schneiden der Unterseite des Schneidguts zugewandt ist, mit einer Schneide versehen sein.

Nach einer günstigen Ausgestaltung kann der Finger von der nachlaufenden Schneide ausgehen und sich in Richtung der vorlaufenden Schneide erstrecken. Dies ergibt eine kompakte Bauweise, bei der sichergestellt ist, dass die vorlaufende Schneide beim Schneiden oberhalb des Fingers bleiben kann.

Nach einer günstigen Ausgestaltung kann der vorlaufende Finger die vorlaufende Schneide in Richtung der Y-Achse überragen. Dies ergibt eine erhöhte Sicherheit beim Schneiden, da die vorlaufende Schneide beim Schneiden oberhalb des Fingers bleibt und das Innere der Umverpackung durch den Finger vor der vorlaufenden Schneide geschützt ist.

Nach einer günstigen Ausgestaltung können insbesondere die nachlaufende Klinge und/oder der Finger als Flachteil ausgeführt sein. Dies erlaubt eine einfache Herstellung von Klingen für den Schneidkopf, beispielsweise als Stanzteile. Alternativ kann der Finger mit einem T-förmigen Profil ausgebildet sein, so dass dieser an seiner Außenseite, die von der Halterung des Schneidkopf abgewandt ist, verbreitert ist. Beim Schneiden kann auf diese Weise das Innere einer Umverpackung geschützt werden, wenn der Finger unter das Schneidgut, beispielsweise eine Wand der Umverpackung, greift und sich dann zwischen Inhalt und Wand entlang der Schneidrichtung bewegt.

Nach einer günstigen Ausgestaltung kann die Klingeneinheit eine nachlaufende Klinge mit nachlaufender Schneide aufweisen, welche L-förmig mit einem Hochschenkel und einem Längsschenkel ausgebildet sein kann, wobei die nachlaufende Schneide am Hochschenkel angeordnet sein kann, insbesondere am Übergang zum Längsschenkel, und der Längsschenkel den vorlaufenden Finger bilden kann. Diese kompakte Konstruktion ergibt eine Klinge, die zuverlässig ein insbesondere an seiner Oberfläche durch eine vorlaufende Klinge angeritztes Schneidgut vollständig aufschneiden kann. Alternativ kann die Klingeneinheit eine Rundklinge als nachlaufende Klinge aufweisen. Optional kann dazu Finger separat an der Klingeneinheit angebracht werden.

Nach einer günstigen Ausgestaltung kann der Finger an seiner Oberseite, die der Halterung des Schneidguts zugewandt ist, eine Schneide aufweisen. Die Schneide ist dann im bestimmungsgemäßen Zustand der Unterseite des Schneidguts zugewandt. Vorteilhaft kann das Schneidgut von seiner Rückseite her nach außen geschnitten werden, was den Inhalt einer Umverpackung besonders schont. Eine Umverpackung kann dann besonders inhaltsschonend von ihrer Innenseite her aufgeschnitten werden.

Nach einer günstigen Ausgestaltung kann die Klingeneinheit eine Dreiecksklinge als vorlaufende Klinge aufweisen. Vorteilhaft kann mit der Spitze der Dreiecksklinge das Schneidgut von seiner Oberseite her angeritzt werden.

Nach einer günstigen Ausgestaltung kann die Klingeneinheit eine Klinge aufweisen, welche sowohl die vorlaufende als auch die nachlaufende Schneide umfasst. Die Schneiden sind dann Abschnitten der Klinge zugeordnet. Dies erlaubt eine einfache Montage der Klinge am Schneidkopf, da weniger Montagebauteile notwendig sind als bei separaten Klingen. Die beiden Schneiden können in diesem Fall in einem einstückigen Bauteil ausgebildet sein. Alternativ kann eine vorlaufende Klinge mit der vorlaufenden Schneide und eine nachlaufende Klinge mit der nachlaufenden Schneide zu einem Bauteil zusammengesetzt sein. Dies erlaubt auch komplexere Gestaltungen von Schneiden, die für spezielle Schneideaufgaben angepasst sein können.

Es wird nach einem weiteren Aspekt der Erfindung eine Schneidmaschine mit einem Schneidkopf zum Schneiden von Schneidgut vorgeschlagen, wobei der Schneidkopf eine X-Achse, eine Y-Achse und eine Z-Achse aufweist, die jeweils senkrecht zueinander stehen, und eine Kontaktseite aufweist, die im bestimmungsgemäßen Gebrauch dem Schneidgut zugewandt ist, und mit einer an einer wenigstens teilweise beweglichen Halterung befestigten Klingeneinheit.. Die Klingeneinheit ist zum Schneiden des Schneidguts entlang einer Schnittbahn in einer bestimmungsgemäßen Schneidrichtung vorgesehen und weist eine in Richtung der Y-Achse vorlaufende Schneide und eine der vorlaufenden Schneide in Richtung der Y-Achse nachlaufende Schneide. Die Schneiden sind einer oder mehreren Klingen zugeordnet. Im montierten Zustand weisen die vorlaufende Schneide und die nachlaufende Schneide jeweils eine unterschiedliche Position und/oder Erstreckung in Richtung der X-Achse auf. Der Schneidkopf ist gegenüber dem Schneidgut in einer geraden Linie entlang des Schneidguts führbar.

Dabei kann die Kontaktseite des Schneidkopfs sich parallel zum Schneidgut bewegen. Die Klingeneinheit ist mittels eines Federelements entlang der X-Achse hin und her beweglich. Es ist ein Kontaktelement zum Anlegen an das Schneidgut vorgesehen ist, gegenüber dem die wenigstens eine Klinge zumindest im Schneidbetrieb in Richtung der X-Achse übersteht.

Die Beweglichkeit der Klingeneinheit entlang der X-Achse erlaubt ein schonendes Öffnen von Umverpackungen und schützt den Inhalt von Umverpackungen vor Beschädigungen beim Aufschneiden derselben. Beim Schneiden ist die Längsrichtung des Schneidkopfs zweckmäßigerweise in Richtung der Schneidrichtung orientiert. Vorteilhaft kann durch das Federelement der Schneidkopf beim Ansetzen an das Schneidgut einfedern und beim Schneiden entlang des Schneidguts mit konstantem Anpressdruck an der Oberfläche des Schneidguts anliegen.

Die Vorteile des erfindungsgemäßen Schneidkopfs in seinen Ausgestaltungen wurden bereits vorstehend erläutert.

Nach einer günstigen Ausgestaltung kann die Halterung durch Schwenken um ihre Z-Achse einer gekrümmten Oberfläche des Schneidguts folgen. Auch eine verbeulte Umverpackung kann schonend geöffnet werden.

Nach einer günstigen Ausgestaltung kann der Schneidkopf an einem Roboterarm befestigt sein, insbesondere einem Roboterarm, der entlang von sechs Achsen beweglich sein kann. Vorteilhaft kann der Schneidkopf flächiges Schneidgut frei im Raum aufschneiden, etwa eine Kartonkiste nach Belieben an jeder seiner Kartonflächen. Dadurch, dass die wenigstens eine Klinge der Klingeneinheit in Richtung der X-Achse auf und ab beweglich ist, kann der Schneidkopf in gerader Linie zum Schneidgut geführt werden, was die Steuerung vereinfacht. Durch die in Richtung der X-Achse bewegliche wenigstens eine Klinge der Klingeneinheit kann die Kraft des Roboterarms vom Anpressdruck des Schneidkopfs gegenüber dem Schneidgut entkoppelt werden. Insbesondere kann durch Kombination der Beweglichkeit der wenigstens einen Klinge in Richtung der X-Achse und der Schwenkbarkeit um die Z-Achse ein zuverlässiges uns schonendes Aufschneiden des Schneidguts erreicht werden.

Eine Umverpackung kann mittels dem am Roboterarm befestigten Schneidkopf von allen Seiten aufgeschnitten werden.

Alternativ kann der Schneidkopf an einem Portal mittels eines Linearmotors in drei Achsen antreibbar sein. Dadurch, dass der Schneidkopf um seine Z-Achse schwenkbar ist und vorzugsweise in Richtung der Y-Achse auf und ab beweglich ist, kann der Schneidkopf mit einem Linearmotor in gerader Linie parallel zum Schneidgut geführt werden, was die Steuerung vereinfacht. Toleranzen einer gekrümmten Oberfläche des Schneidguts können durch die Schwenkbarkeit der Halterung der wenigstens einen Klinge ausgeglichen werden.

Eine günstige L-förmige Klinge für eine Klingeneinheit eines Schneidkopfs kann einen Hochschenkel und einen Längsschenkel umfassen, wobei eine Schneide am Hochschenkel angeordnet ist, insbesondere am Übergang zum Längsschenkel, und der Längsschenkel einen vorlaufenden Finger bildet. Eine solche Klinge lässt sich vorteilhaft, beispielsweise in einem Schneidkopf, mit einer zweiten Klinge kombinieren, welche der L-förmigen Klinge vorläuft und in Schneidrichtung ein Schneidgut anritzt, während die L-förmige Klinge das Schneidgut ganz durchschneidet. Vorteilhaft ist der Hochschenkel parallel zu einer X-Achse des Schneidkopfs und der Längsschenkel parallel zu einer Y-Achse des Schneidkopfs.

Der Finger weist an seiner Oberseite, die bestimmungsgemäß dem Schneidgut zugewandt sein, eine Schneide auf. Dann kann die L-förmige Klinge das Schneidgut von der Rückseite her, d.h. von innen her, schneiden.

Eine günstige Klinge für eine Klingeneinheit eines Schneidkopfs kann durch ein Flachelement mit einem vorlaufenden Abschnitt mit einer vorlaufenden Schneide und einem nachlaufenden Abschnitt mit einer nachlaufenden Schneide gebildet sein, wobei der nachlaufende Abschnitt einen Hochschenkel und einen Längsschenkel aufweist und die Schneide des vorlaufenden Abschnitts gegenüber dem Hochschenkel und zu der vorgesehenen Schneidrichtung hin geneigt ist und zum Längsschenkel hin weist. Die vorlaufende Schneide ist bestimmungsgemäß zum Anritzen des Schneidguts von oben oberhalb des Schneidguts angeordnet.

Vorteilhaft sind zwei Schneiden verfügbar, die ein Schneidgut einerseits mit der vorlaufenden Schneide anritzen und andererseits mit der nachlaufenden Schneide durchschneiden kann. Vorzugsweise wirkt die vorlaufende Schneide auf eine Seite des Schneidguts ein, während wenigstens ein Bereich der nachlaufenden Schneide das Schneidgut von der gegenüberliegenden Seite aufschneiden kann.

Günstigerweise kann die vorlaufende Schneide zu der bestimmungsgemäßen Schneidrichtung hin geneigt sein.

Vorteilhaft kann sich der Längsschenkel in seiner Längserstreckung im Flachelement weiter erstrecken als ein freies Ende der vorlaufenden Schneide projiziert auf die Längserstreckung. Damit kann vermieden werden, dass die Klinge mit ihrer vorlaufenden Schneide zu tief in das Schneidgut einschneidet, da sich beim Schneiden der Längsschenkel unterhalb der vorlaufenden Klinge befindet.

Der nachlaufende Abschnitt kann L-förmig mit einem Hochschenkel und einem Längsschenkel ausgebildet sein, wobei die nachlaufende Schneide am Hochschenkel angeordnet ist, insbesondere am Übergang zum Längsschenkel, und der Längsschenkel einen vorlaufenden Finger bildet. Vorteilhaft ergibt sich eine kompakte Bauweise, bei welcher der Finger während des Schneidvorgangs zwischen Schneidgut, beispielsweise eine Umverpackung, und Inhalt angeordnet sein kann und sicher den Inhalt von der Umverpackung trennt. Der Inhalt der Umverpackung ist gegen Beschädigungen während des Schneidens geschützt.

Der Finger kann an seiner Oberseite, die bestimmungsgemäß dem Schneidgut zugewandt ist, eine Schneide aufweisen. Vorteilhaft kann das Schneidgut von zwei Seiten geschnitten oder angeritzt werden. Dies ermöglicht ein Schneiden in jeder Lage des Schneidguts. Dieses muss insbesondere nicht auf einer festen Unterlage platziert sein.

### Zeichnung

Weitere Vorteile ergeben sich aus der folgenden Zeichnungsbeschreibung. In den Zeichnungen sind Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen beispielhaft:
- Fig. 1: einen Schneidkopf nach einem Ausführungsbeispiel der Erfindung, in drei verschiedenen Positionen in Schneidrichtung entlang einer Schnittbahn;
- Fig. 2: ein Schnittbild mit zwei Klingen mit in Schneidrichtung vorlaufender Dreiecksklinge und nachlaufender L-förmigen Klinge;
- Fig. 3: eine Seitenansicht eines Schneidkopfs nach einem Ausführungsbeispiel der Erfindung mit zwei Klingen nach Figur 2;
- Fig. 4: eine isometrische Ansicht des Schneidkopfs nach Figur 3;
- Fig. 5: eine isometrische Ansicht des Schneidkopfs nach Figur 3;
- Fig. 6: eine Ansicht der in Schneidrichtung gesehenen Rückseite des Schneidkopfs aus Figur 3;
- Fig. 7: eine Draufsicht auf einen Schnitt durch den Schneidkopf aus Figur 3 entlang der Linie VII-VII;
- Fig. 8: ein Schnittbild mit einer einteiligen Klinge mit in Schneidrichtung vorlaufender Schneide und nachlaufender Schneide;
- Fig. 9: eine Seitenansicht eines Schneidkopfs nach einem Ausführungsbeispiel der Erfindung mit einer einteiligen Klinge nach Figur 8;
- Fig. 10: eine isometrische Ansicht des Schneidkopfs nach Figur 8;
- Fig. 11: eine isometrische Ansicht des Schneidkopfs nach Figur 8;
- Fig. 12: ein Schnittbild mit zwei Klingen mit in Schneidrichtung vorlaufender Dreiecksklinge und nachlaufender Rundklinge;
- Fig. 13: eine Seitenansicht eines Schneidkopfs nach einem Ausführungsbeispiel der Erfindung mit zwei Klingen nach Figur 12;
- Fig. 14: eine isometrische Ansicht des Schneidkopfs nach Figur 13;
- Fig. 15: eine Schneidmaschine in Form einer Portalanlage mit drei Achsen; und
- Fig. 16: eine Schneidmaschine mit einem Roboterarm mit sechs Achsen.

### Ausführungsformen der Erfindung

In den Figuren sind gleichartige oder gleichwirkende Komponenten mit gleichen Bezugszeichen beziffert. Die Figuren zeigen lediglich Beispiele und sind nicht beschränkend zu verstehen.

Bevor die Erfindung im Detail beschrieben wird, ist darauf hinzuweisen, dass sie nicht auf die jeweiligen Bauteile der Vorrichtung sowie die jeweiligen Verfahrensschritte beschränkt ist, da diese Bauteile und Verfahren variieren können. Die hier verwendeten Begriffe sind lediglich dafür bestimmt, besondere Ausführungsformen zu beschreiben und werden nicht einschränkend verwendet. Wenn zudem in der Beschreibung oder in den Ansprüchen die Einzahl oder unbestimmte Artikel verwendet werden, bezieht sich dies auch auf die Mehrzahl dieser Elemente, solange nicht der Gesamtzusammenhang eindeutig etwas Anderes deutlich macht.

Im Folgenden verwendete Richtungsterminologie mit Begriffen wie "links", "rechts", "oben", "unten", "davor" "dahinter", "danach" und dergleichen dient lediglich dem besseren Verständnis der Figuren und soll in keinem Fall eine Beschränkung der Allgemeinheit darstellen. Die dargestellten Komponenten und Elemente, deren Auslegung und Verwendung können im Sinne der Überlegungen eines Fachmanns variieren und an die jeweiligen Anwendungen angepasst werden.

Figur 1 zeigt einen Schneidkopf 100 nach einem Ausführungsbeispiel der Erfindung in drei verschiedenen Positionen POS1, POS2, POS3 in einer Schneidrichtung 108 entlang einer Schnittbahn 302, die in einem Schneidgut 300, beispielsweise eine Umverpackung in Form eines Verpackungskartons, erzeugt wird. Der Schneidkopf 100 sitzt mit einem Kontaktelement 110, insbesondere einem Gleitfuß, auf dem Schneidgut 300 auf.

Der Schneidkopf 100 haltert in diesem Beispiel eine Klingeneinheit 90, die aus zwei in der Schneidrichtung 108 aufeinanderfolgenden Klingen 20, 30 besteht. Die in Schneidrichtung 108 vorlaufende Klinge 20 weist eine Schneide 22 und die in Schneidrichtung (108) der vorlaufenden Klinge 20 nachlaufende Klinge 30 weist eine Schneide 32 auf. Dabei ritzt die vorlaufende Schneide 22 das Schneidgut 300 an, während die nachlaufende Schneide 32 das angeritzte Schneidgut 300 ganz durchschneidet. Alternativ ist eine Ausführung mit einer Klinge mit mehreren Schneiden oder mehreren Klingen möglich.

Wie in der Figur zu sehen ist, kann der Schneidkopf 100 in gerader Linie entlang einer Schneidrichtung 108 geführt werden, Der Schneidkopf 100 ist mit dem Schneidgut 300 mit konstantem Anpressdruck in Kontakt, obwohl das Schneidgut 300 eine gewölbte Oberfläche aufweist. Der Schneidkopf 100 ist erfindungsgemäß so ausgebildet, dass die Klingeneinheit 90 mit ihren Klingen 20, 30 der gewölbten Oberfläche folgen können, indem eine Verkippung der Klingen 20, 30 möglich ist und gegebenenfalls eine axiale Bewegung der Klingen 20, 30. Der konstante Anpressdruck wird mittels eines Federelements 160 erreicht.

In der ersten Position POS1 ist der Schneidkopf 100 so geneigt, dass er dem Anstieg der Wölbung folgt (in der Figur von POS1 nach POS2). In der Position POS2 ist der Schneidkopf 100 parallel zur geraden Linie der Schneidrichtung 108 eingestellt, und in Position POS3 ist der Schneidkopf 100 so geneigt, dass er der abfallenden Flanke der Wölbung des Schneidguts 300 folgt (in der Figur von POS2 nach POS3). Dabei ist es nicht notwendig, dass der Inhalt des Schneidguts 300 nachgiebig ist.

Die Figuren 3 bis 7 zeigen ein Ausführungsbeispiel eines Schneidkopfs 100 mit einer Klingeneinheit 90, die aus zwei Klingen 20, 30 besteht, im Detail. Figur 2 zeigt ein Schnittbild mit den zwei Klingen 20, 30 mit in Längsrichtung 104 vorlaufender Dreiecksklinge 20 und einer nachlaufenden L-förmigen Klinge 30 ohne den Schneidkopf 100, während Figur 3 eine Seitenansicht des Schneidkopfs 100 mit den Klingen 20, 30 nach Figur 2 zeigt. Der Schneidkopf 100 ist in den Figuren 4, 5 und 6 zusätzlich in verschiedenen isometrischen Ansichten dargestellt, während Figur 7 eine Ansicht auf den Schnitt VII-VII in Figur 3 zeigt.

Der Schneidkopf 100 (Figuren 3-7) weist eine X-Achse 102, eine Y-Achse 104 und eine Z-Achse 106 auf und haltert die beiden Klingen 20, 30, die an seiner eine Kontaktseite 120 mit dem Schneidgut bildende Außenseite in der Figur nach unten herausragen. Beispielsweise ist der Schneidkopf 100 quaderförmig ausgebildet. Die Y-Achse 104 in Längsrichtung des Schneidkopfs 100 ist in Schneidrichtung 108 orientiert.

Die vorlaufende Klinge 20 mit der Schneide 22 und die nachlaufende Klinge 30 mit der Schneide 32 weisen jeweils eine unterschiedliche Erstreckung in Richtung der X-Achse 102 so auf, dass sie in unterschiedlicher Tiefe im Schneidgut 300 schneiden.

Die vorlaufende Klinge 20 ist als Dreiecksklinge ausgebildet mit einer Spitze, die zwischen zwei Abschnitten einer Schneide 22 zum Schneidgut 300 hin weist. Mit der vorlaufenden Klinge 20 kann das Schneidgut 300 entlang der Schnittbahn 306 an seiner Oberfläche angeritzt werden.

Die nachlaufende Klinge 30 weist eine L-förmige Form mit einem Hochschenkel 40 und einem Längsschenkel 42 auf, wobei eine Schneide 32 am Hochschenkel 40 am Übergang zum Längsschenkel 42 ausgebildet ist und der Längsschenkel 42 einen vorlaufenden Finger 50 bildet. Die vorlaufende Klinge 20 endet oberhalb des Fingers 50. Der Finger 50 kann an seiner Oberseite, die bestimmungsgemäß dem Schneidgut 300 zugewandt ist, optional eine Schneide 56 aufweisen (in Figur 2 mit unterbrochener Bezugslinie markiert). Mit der nachlaufenden Klinge 30 kann das angeritzte Schneidgut 300 entlang der Schnittbahn 306 ganz aufgeschnitten werden. Dabei kann wenigstens ein Bereich der Schneide 32 das Schneidgut 300 von unten her aufschneiden.

Der Finger 50 kann in das Schneidgut 300, beispielsweise eine Umverpackung, einstechen und den Inhalt 308 sanft von den Klingen 20, 30 trennen, so dass der Inhalt 308 von der nachlaufenden Schneide 32 sicher getrennt ist.

An der eine Kontaktseite 120 mit dem Schneidgut 300 bildende Außenseite des Schneidkopfs 100 ist ein Kontaktelement 110 in Form eines Gleitfußes 111 angeordnet, der zum flächigen Aufsetzen auf dem Schneidgut 300 vorgesehen ist. Die vorlaufende Klinge 20 ragt durch eine Öffnung im Gleitfuß 111. In Richtung der Z-Achse 106 ist der Gleitfuß 111 um ein Mehrfaches breiter ausgebildet ist als die Klingen 20, 30 in Richtung der Z-Achse 106. In Richtung der Y-Achse 104 ist der Gleitfuß 111 länger als die Kontaktseite 120 des Schneidkopfs 100 und steht nach vorne mit einem nach oben gewölbten Abschnitt 116 über. Durch die große Länge 112 und die große Breite 114 des Gleitfußes 111 kann der Schneidkopf 100 mit geringer Flächenbelastung auf dem Schneidgut 300 aufstehen und beim Schneidvorgang entsprechend leicht und schonend über dessen Oberfläche gleiten.

Der Schneidkopf 100 weist eine Halterung 150 für die Klingen 20, 30 auf, die eine plattenartige Schlittenführung 152 und einen daran entlang der X-Achse beweglichen Schlitten 54, der die Klingen 20, 30 trägt, umfasst. Auf der dem Schlitten 154 gegenüberliegenden Flachseite des Schneidkopfs 100 ist eine Platte 132 angeordnet, an der ein rundes Halteelement 130 starr befestigt ist, das starr mit einem Roboterarm oder einer entsprechenden Halterung in einer Portalmaschine verbindbar ist. Platte 132 und Halteelement 130 können auch einteilig ausgebildet sein.

Die Schlittenführung 152 der Halterung 150 ist gegenüber der Platte 132 und dem Halteelement 130 um die Z-Achse 106 schwenkbar. Dazu sind in der Platte 132 längliche Öffnungen 138 vorgesehen, durch die Schrauben 136 in die Schlittenführung 152 der Halterung 150 eingeschraubt sind. Die Schrauben 136 können sich beim Schwenken der Halterung 150 in den Öffnungen 38 bewegen. Im Zentrum des runden Halteelements 130 ist eine Welle 134 (Figur 7) angeordnet, welche die Schwenkbewegung der Halterung 150 gegenüber Halteelement 130 und Platte 132 ermöglicht. Somit sind die Klingen 20, 30 an der Halterung 150 sowohl um die Z-Achse 106 schwenkbar als auch in der Höhe entlang der X-Achse 102 bewegbar und können so einer Wölbung des Schneidguts 300 folgen, wenn der Schneidkopf 100 in gerader Linie entlang der Schneidrichtung 108 geführt wird.

Mittels einer Rückstelleinrichtung 180, beispielsweise in Form zweier Stoßdämpfer, kann eine verschwenkte Halterung 150 wieder leicht in ihre Mittellage zurückgestellt werden. Die Rückstelleinrichtung 180 ist an der Schlittenführung 152 starr befestigt und stützt sich gegen die Platte 132 ab.

Der Schlitten 154 weist an seiner äußeren Flachseite Langlöcher 146 auf, in denen Schrauben 144 längs beweglich sind, welche den Schlitten 154 an der Schlittenführung 152 der Halterung 150 befestigen, wenn der Schlitten 154 gegenüber der Schlittenführung 152 entlang der X-Achse 102 bewegt wird.

Die nachlaufende Klinge 20 ist in diesem Beispiel mittels eines Befestigungselements 156 an dem Schlitten 154 mit nicht näher bezeichneten Befestigungsschrauben befestigt. Die vorlaufende Klinge 20 ist zwischen dem Schlitten 154 und der Schlittenführung 152 der Halterung 150 angeordnet. Beide Klingen 20, 30 fluchten in Längsrichtung 104, wie besonders in Figur 6 ersichtlich ist.

Der Schlitten 154 kann gegen ein Federelement 160 entlang der X-Achse in eine Richtung bewegt werden, und das Federelement 160 drückt den Schlitten 154 in Gegenrichtung. An der Platte 132 ist ein zur Platte 132 hin geöffneter Bügel als Widerlager 170 für das Federelement 160 seitlich mittels Schrauben 140 in einem Langloch 142 im Bügel angeschraubt, so dass eine feste Höhe des als Bügel ausgebildeten Widerlagers 170 bezüglich des Halteelements 130 vorgegeben und die Federspannung eingestellt werden kann. Das Federelement 160 ist zwischen dem als U-förmigen Rahmen ausgebildeten Widerlager 170 und dem Schlitten 154 der Halterung 150 eingespannt. Das Federelement 160 ist als Druckfeder ausgebildet und mit einem Stift im Inneren des Federelements 160 in X-Richtung 102 geführt.

Die Figuren 8 bis 11 zeigen einen Schneidkopf 100 nach einem weiteren Ausführungsbeispiel der Erfindung, bei dem eine Klingeneinheit 90, bestehend aus einer Klinge 10 mit zwei Schneiden 22, 32, vorgesehen ist. Der Aufbau des Schneidkopfes 100 entspricht hinsichtlich Halteelement 130 mit Platte 132, Halterung 150 mit Schlittenführung 152 und Schlitten 154, als Gleitfuß 111 ausgebildetem Kontaktelement 110, Rückstellelement 180, Federelement 160 und Widerlager 170 dem Ausführungsbeispiel in den Figuren 3 bis 7, so dass zur Vermeidung unnötiger Wiederholungen auf die dortige Beschreibung verwiesen wird.

Figur 8 zeigt ein Schnittbild mit der als einteiliges Bauteil ausgebildeten Klinge 10 mit in Richtung einer Y-Achse 104 des Schneidkopfs 100 vorlaufendem Abschnitt 26 mit einer Schneide 22 und einem nachlaufendem Abschnitt 36 mit einer Schneide 32 ohne Schneidkopf 100. Die Figuren 9 bis 11 zeigen verschiedene Ansichten des Schneidkopfs 100.

Die Klinge 10 ist als Flachelement ausgebildet, wobei die Schneide 22 des vorlaufenden Abschnitts 26 zur X-Achse 102 hin in Schneidrichtung 108 geneigt ist. Der nachlaufende Abschnitt 36 weist einen Hochschenkel 40 in Richtung der X-Achse und einen Längsschenkel 42 in Richtung der Y-Achse auf. Die Schneide 32 des nachlaufenden Abschnitts 36 ist parallel zur X-Achse 102 ausgebildet und am Übergang zu einem Längsschenkel 42 angeordnet. Der Längsschenkel 42 geht von der Schneide 32 aus und bildet einen vorlaufenden Finger 50, der sich unter den beiden Schneiden 32 und 22 erstreckt.

Wie in der Figur 8 erkennbar ist, greift der Finger 50 unter das Schneidgut 300, während die vorlaufende Klinge sich oberhalb des Schneidguts 300 befindet. Der Finger 50 kann an seiner Oberseite, die der Halterung 150 und in der Praxis bestimmungsgemäß dem Schneidgut 300 zugewandt ist, optional eine Schneide 56 (in Figur 8 mit unterbrochener Bezugslinie markiert) aufweisen. Mit der nachlaufenden Schneide 32 kann das von der vorlaufenden Schneide 22 angeritzte Schneidgut 300 entlang der Schnittbahn 306 ganz aufgeschnitten werden. Dabei kann wenigstens ein Bereich die Schneide 32 das Schneidgut 300 von unten her aufschneiden.

Die Klinge 10 ist zwischen dem Schlitten 154 und der Schlittenführung 152 angeordnet und an dem Schlitten 154 befestigt (Figur 11).

Die Figuren 12 bis 14 zeigen einen Schneidkopf 100 nach einem weiteren Ausführungsbeispiel der Erfindung. Der Aufbau des Schneidkopfes 100 entspricht hinsichtlich Halteelement 130 mit Platte 132, Halterung 150 mit Schlittenführung 152 und Schlitten 154, als Gleitfuß 111 ausgebildetem Kontaktelement 110, Rückstellelement 180, Federelement 160 und Widerlager 170 dem Ausführungsbeispiel in den Figuren 3 bis 7, so dass zur Vermeidung unnötiger Wiederholungen auf die dortige Beschreibung verwiesen wird.

Figur 12 zeigt ein Schnittbild mit in Richtung einer Y-Achse 104 des Schneidkopfs 100 mit einer Klingeneinheit 90, bestehend aus zwei Klingen 20, 30, mit vorlaufender Klinge 20 in Form einer Dreiecksklinge und einer nachlaufenden Klinge 30 in Form einer Rundklinge. Die Klingen 20, 30 fluchten in Richtung der Y-Achse104. Die nachlaufende Klinge 30 ist als Rundklinge ausgebildet und kann sich daher auf dem Schneidgut 300 abwälzen.

Die Figuren 13 und 14 zeigen Ansichten des Schneidkopfs 100. In diesem Ausführungsbeispiel ist kein vorlaufender Finger vorgesehen, der sich unter der nachlaufenden Klinge 30 nach vorne erstreckt. Optional kann ein solcher Finger jedoch vorgesehen sein.

Die Figuren 15 und 16 zeigen Schneidmaschinen 200, an denen ein Schneidkopf 100 eingesetzt sein kann, um automatisiert Umverpackungen als Schneidgut 300 aufzuschneiden.

Figur 15 zeigt eine Schneidmaschine 200 in Form einer Portalanlage mit einem Linearantrieb 202 mit drei Achsen. Das nicht dargestellte Schneidgut kann auf einem Transportband 210 in Transportrichtung 206 zur Schneidstation transportiert werden. Dort kann die Umverpackung durch eine Relativbewegung zwischen Umverpackung und Schneidkopf 100 aufgeschnitten werden. Dabei kann der Schneidkopf 100 relativ zur Umverpackung in der Höhe und in Transportrichtung 206 sowie quer dazu verfahren werden. Optional kann die Umverpackung zum Schneiden an einem stehenden Schneidkopf 100 vorbeigeführt werden, der entsprechend positioniert ist.

Figur 16 zeigt eine Schneidmaschine 200 mit einem Roboterarm 208 mit sechs Achsen. Der Roboterarm 208 hält einen Schneidkopf 100 und führt diesen an einer nicht dargestellten Umverpackung entlang, um diese aufzuschneiden. Die Umverpackung kann auf einem Transportband 210 positioniert sein.

Der Schneidkopf 100 ist gegenüber dem Schneidgut in einer geraden Linie parallel zum Schneidgut führbar. Die Halterung des Schneidkopfs 100 kann durch Schwenken um ihre Z-Achse 106 einer gekrümmten Oberfläche des Schneidguts folgen. Durch die Konstruktion des Schneidkopfs 100 kann nach Belieben jede Fläche der Umverpackung aufgeschnitten werden. Die Umverpackung muss nicht zwangsläufig von oben aufgeschnitten werden. Insbesondere erlaubt der Finger 50 (Figuren 2 bis 6, 8 bis 11) an dem Schneidkopf 100, dass eine Fläche der Umverpackung quasi frei im Raum aufgeschnitten werden kann.

## Patentansprüche

1. Schneidkopf (100) mit einer X-Achse (102), einer Y-Achse (104) und einer Z-Achse (106), die jeweils senkrecht zueinander stehen, mit einer Kontaktseite (120), die im bestimmungsgemäßen Gebrauch einem Schneidgut (300) zugewandt ist, und
mit einer an einer wenigstens teilweise beweglichen Halterung (150) befestigten Klingeneinheit (90),
wobei die Klingeneinheit (90) zum Schneiden des Schneidguts (300) entlang einer Schnittbahn (306) in einer bestimmungsgemäßen Schneidrichtung (108) vorgesehen ist,
**gekennzeichnet durch**
eine in Richtung der Y-Achse (104) vorlaufende Schneide (22) und eine der vorlaufenden Schneide (22) in Richtung der Y-Achse (104) nachlaufende Schneide (32), wobei die Schneiden (22, 32) einer Klinge (10) oder mehreren Klingen (20, 30) der Klingeneinheit (90) zugeordnet sind,
wobei in montiertem Zustand die vorlaufende Schneide (22) und die nachlaufende Schneide (32) jeweils eine unterschiedliche Position und/oder Erstreckung in Richtung der X-Achse (102) aufweisen,
wobei die Klingeneinheit (90) mittels eines Federelements (160) entlang der X-Achse (102) hin und her beweglich ist, und
wobei ein Kontaktelement (110) zum Anlegen an das Schneidgut (300) vorgesehen ist und die Schneiden (22, 32) der Klingeneinheit (90) gegenüber dem Kontaktelement (110) zumindest im Schneidbetrieb in Richtung der X-Achse (102) überstehen.

2. Schneidkopf nach Anspruch 1, **dadurch gekennzeichnet, dass** die Halterung (150) beim Schneiden um die Z-Achse (106) schwenkbar ist.

3. Schneidkopf nach Anspruch 1 oder 2, **dadurch gekennzeichnet, dass** die Halterung (150) eine Schlittenführung (152) sowie einen in Richtung der X-Achse (102) beweglichen Schlitten (154) aufweist, an dem die Klingeneinheit (90) befestigt ist.

4. Schneidkopf nach einem der vorhergehenden Ansprüche, **dadurch gekennzeichnet, dass** eine Rückstellvorrichtung (180) vorgesehen ist, welche die Halterung (150) in eine Mittelposition stellt.

5. Schneidkopf nach einem der vorhergehenden Ansprüche, **dadurch gekennzeichnet, dass** der nachlaufenden Schneide (32) ein vorlaufender Finger (50) zugeordnet ist, der bestimmungsgemäß dazu vorgesehen ist, unter das Schneidgut (300) zu greifen.

6. Schneidkopf nach Anspruch 5, **dadurch gekennzeichnet, dass** die Klingeneinheit (90) eine nachlaufende Klinge (30) mit nachlaufender Schneide (32) aufweist, welche L-förmig mit einem Hochschenkel (40) und einem Längsschenkel (42) ausgebildet ist, wobei die nachlaufende Schneide (32) am Hochschenkel (40) angeordnet ist, insbesondere am Übergang zum Längsschenkel (42), und der Längsschenkel (42) den vorlaufenden Finger (50) bildet, oder dass die Klingeneinheit (90) eine Rundklinge als nachlaufende Klinge (30) aufweist.

7. Schneidkopf nach einem der Ansprüche 5 bis 6, **dadurch gekennzeichnet, dass** der Finger (50) an seiner Oberseite (54), die der Halterung (150) zugewandt ist, eine Schneide (56) aufweist.

8. Schneidkopf nach einem der vorhergehenden Ansprüche, **dadurch gekennzeichnet, dass** die Klingeneinheit (90) eine Dreiecksklinge als vorlaufende Klinge (20) aufweist.

9. Schneidkopf nach einem der vorhergehenden Ansprüche, **dadurch gekennzeichnet, dass** die Klingeneinheit (90) eine Klinge (10) aufweist, welche die vorlaufende und die nachlaufende Schneide (22, 32) umfasst.

10. Schneidmaschine (200) mit einem Schneidkopf (100) nach einem der vorhergehenden Ansprüche, zum Schneiden von Schneidgut (300).

11. Schneidmaschine nach Anspruch 10, wobei die Halterung (150) um ihre Z-Achse (106) schwenkbar ist.

12. Schneidmaschine nach Anspruch 10 oder 11, wobei der Schneidkopf (100) an einem Roboterarm (208) befestigt ist, insbesondere an einem Roboterarm (208), der entlang von sechs Achsen beweglich ist.

## Claims

1. Cutting head (100) having an X-axis (102), a Y-axis (104) and a Z-axis (106) which are each perpendicular to one another, having a contact side (120) which, when used as intended, faces a material to be cut (300), and
having a blade unit (90) fastened to an at least partially movable holder (150),
wherein the blade unit (90) is provided for cutting the material to be cut (300) along a cutting path (306) in an intended cutting direction (108),
**characterised by**
a cutting edge (22) leading in the direction of the Y-axis (104) and a cutting edge (32) trailing the leading cutting edge (22) in the direction of the Y-axis (104), wherein the cutting edges (22, 32) are associated with one blade (10) or a plurality of blades (20, 30) of the blade unit (90),
wherein, in the assembled state, the leading cutting edge (22) and the trailing cutting edge (32) each have a different position and/or extension in the direction of the X-axis (102),
wherein the blade unit (90) is movable back and forth along the X-axis (102) by means of a spring element (160), and
wherein a contact element (110) is provided for bearing against the material to be cut (300) and the cutting edges (22, 32) of the blade unit (90) project in the direction of the X-axis (102) relative to the contact element (110) at least during cutting operation.

2. Cutting head according to claim 1, **characterised in that** the holder (150) is pivotable about the Z-axis (106) during cutting.

3. Cutting head according to claim 1 or 2, **characterised in that** the holder (150) has a carriage guide (152) as well as a carriage (154) which is movable in the direction of the X-axis (102) and to which the blade unit (90) is fastened.

4. Cutting head according to any one of the preceding claims, **characterised in that** a resetting device (180) is provided which places the holder (150) in a central position.

5. Cutting head according to any one of the preceding claims, **characterised in that** the trailing cutting edge (32) is associated with a leading finger (50) which is intended to engage under the material to be cut (300).

6. Cutting head according to claim 5, **characterised in that** the blade unit (90) has a trailing blade (30) with a trailing cutting edge (32) which is L-shaped with a high leg (40) and a longitudinal leg (42), wherein the trailing cutting edge (32) is arranged on the high leg (40), in particular at the transition to the longitudinal leg (42), and the longitudinal leg (42) forms the leading finger (50), or **in that** the blade unit (90) has a round blade as the trailing blade (30).

7. Cutting head according to any one of claims 5 to 6, **characterised in that** the finger (50) has a cutting edge (56) on its upper side (54) facing the holder (150).

8. Cutting head according to any one of the preceding claims, **characterised in that** the blade unit (90) has a triangular blade as the leading blade (20).

9. Cutting head according to any one of the preceding claims, **characterised in that** the blade unit (90) has a blade (10) comprising the leading and trailing cutting edges (22, 32).

10. Cutting machine (200) having a cutting head (100) according to any one of the preceding claims, for cutting material to be cut (300).

11. Cutting machine according to claim 10, wherein the holder (150) is pivotable about its Z-axis (106).

12. Cutting machine according to claim 10 or 11, wherein the cutting head (100) is fastened to a robot arm (208), in particular to a robot arm (208) that is movable along six axes.

## Revendications

1. Tête de coupe (100) avec un axe X (102), un axe Y (104) et un axe Z (106) qui sont respectivement perpendiculaires les uns aux autres, avec un côté de contact (120) qui est tourné en utilisation conforme vers un produit à couper (300), et
avec une unité de lame (90) fixée à un support (150) mobile au moins partiellement,
dans laquelle l'unité de lame (90) est prévue pour la coupe du produit à couper (300) le long d'une bande de coupe (306) dans un sens de coupe (108) conforme,
**caractérisée par**
un tranchant (22) avant en direction de l'axe Y (104) et un tranchant (32) arrière par rapport au tranchant (22) avant en direction de l'axe Y (104), dans laquelle les tranchants (22, 32) sont associés à une lame (10) ou plusieurs lames (20, 30) de l'unité de lame (90),
dans laquelle dans l'état monté, le tranchant (22) avant et le tranchant (32) arrière présentent respectivement une position et/ou étendue différente en direction de l'axe X (102),
dans laquelle l'unité de lame (90) est mobile alternativement au moyen d'un élément de ressort (160) le long de l'axe X (102), et
dans laquelle un élément de contact (110) est prévu pour le placement sur le produit à couper (300) et les tranchants (22, 32) de l'unité de lame (90) font saillie par rapport à l'élément de contact (110) au moins en mode de coupe en direction de l'axe X (102).

2. Tête de coupe selon la revendication 1, **caractérisée en ce que** le support (150) est pivotant lors de la coupe autour de l'axe Z (106).

3. Tête de coupe selon la revendication 1 ou 2, **caractérisée en ce que** le support (150) présente un guidage de chariot (152) ainsi qu'un chariot (154) mobile en direction de l'axe X (102), auquel l'unité de lame (90) est fixée.

4. Tête de coupe selon l'une des revendications précédentes, **caractérisée en ce qu'**un dispositif de rappel (180) est prévu, lequel met le support (150) dans une position médiane.

5. Tête de coupe selon l'une des revendications précédentes, **caractérisée en ce qu'**au tranchant (32) arrière est associé un doigt (50) avant qui est prévu de manière conforme afin de saisir le produit à couper (300) par le dessous.

6. Tête de coupe selon la revendication 5, **caractérisée en ce que** l'unité de lame (90) présente une lame (30) arrière avec un tranchant (32) arrière qui est réalisée en forme de L avec une branche verticale (40) et une branche longitudinale (42), dans laquelle le tranchant (32) arrière est agencé au niveau de la branche verticale (40), en particulier au niveau de la transition vers la branche longitudinale (42), et la branche longitudinale (42) forme le doigt (50) avant, ou **en ce que** l'unité de lame (90) présente une lame ronde comme lame (30) arrière.

7. Tête de coupe selon l'une des revendications 5 à 6, **caractérisée en ce que** le doigt (50) présente un tranchant (56) au niveau de son côté supérieur (54) qui est tourné vers le support (150).

8. Tête de coupe selon l'une des revendications précédentes, **caractérisée en ce que** l'unité de lame (90) présente une lame triangulaire comme lame (20) avant.

9. Tête de coupe selon l'une des revendications précédentes, **caractérisée en ce que** l'unité de lame (90) présente une lame (10) qui comprend le tranchant (22, 32) avant et arrière.

10. Machine de coupe (200) avec une tête de coupe (100) selon l'une des revendications précédentes, pour la coupe de produits à couper (300).

11. Machine de coupe selon la revendication 10, dans laquelle le support (150) est pivotant autour de son axe Z (106).

12. Machine de coupe selon la revendication 10 ou 11, dans laquelle la tête de coupe (100) est fixée à un bras de robot (208), en particulier à un bras de robot (208) qui est mobile le long de six axes.
